# EUROPÄISCHE PATENTSCHRIFT

(11) **EP 0 776 765 B1**
(45) Veröffentlichungstag und Bekanntmachung des Hinweises auf die Patenterteilung: **04.10.2001**
(21) Anmeldenummer: 96117492.7
(22) Anmeldetag: 31.10.1996
(51) Int. Cl.: B41F 13/00

(54) **Seitenwand eines Druckwerks in einer Bogenrotationsdruckmaschine**
Side wall of a printing unit in a sheet-fed rotary printing machine
Paroi latérale d'une unité d'impression dans une machine d'impression rotative à feuilles

(30) Priorität: 29.11.1995 DE 19544477
(43) Veröffentlichungstag der Anmeldung: 04.06.1997
(62) Teilanmeldung aus: 00112887.5
(73) Patentinhaber: Heidelberger Druckmaschinen Aktiengesellschaft, 69115 Heidelberg (DE)
(72) Erfinder: Kelm, Carsten, 68199 Mannheim (DE); Koch, Oliver, 69123 Heidelberg (DE); Thünker, Norbert, Dr., 69493 Hirschberg (DE); Voge, Michael, Dr., 69254 Malsch (DE)
(74) Vertreter: Fey, Hans-Jürgen

(56) Entgegenhaltungen:
- DE-A- 2 652 141
- DE-U- 8 620 168
- US-A- 4 793 584

## Beschreibung

Die Erfindung bezieht sich auf ein Druckwerk einer Bogenrotationsdruckmaschine in Reihenbauweise mit mehreren hintereinander angeordneten Druckwerken nach dem Oberbegriff des Patentanspruches 1.

In der Seitenwand des Druckwerksgestells werden betriebsbedingt erhebliche Kräfte wirksam. Die erreichbare Druckqualität ist in einem hohen Maße abhängig von der Steifigkeit der Seitenwandkonstruktion. Seitenwandausbildungen mit Vorkehrungen zur Erhöhung der Verwindungssteifigkeit entsprechen dem praktizierten Stand der Technik verschiedener Hersteller. Bei einer durch die Druckmaschine der Firma König & Bauer-Albert mit der Bezeichnung "KBA Rapida 104" bekanntgewordenen Ausbildung ist die Seitenwand des Druckwerksgestells auf der Antriebsseite (AS) in Kastenbauweise mit einem Unterbaukasten und einem darauf aufgesetzten Oberbaukasten ausgeführt. Der sich über mehrere Druckwerke erstreckende Unterbaukasten ist auf der Außenseite der Maschine durch einen einstückig mit einem ebenen, sich etwa senkrecht erstreckenden Teil, verbundenen Rahmen versteift. Beide bilden zusammen einen die Zahnräder des Antriebsräderzuges aufnehmenden Kasten, der auf der Außenseite durch Blechschutze verschlossen und teilweise mit Öl gefüllt ist. Im Bereich eines Druckwerks durchgreift wenigstens ein Zahnrad eine Öffnung in einer oberen Rahmenzarge, um in die Verzahnung eines den Antrieb von dem Antriebsräderzug auf angetriebene Zylinder und Walzen des Druckwerkes mit dem Farbwerk übertragenden Zahnrades eingreifen zu können. Diese Zylinder und Walzen sind jedoch in einem separaten auf den Unterbaukasten aufgesetzten Oberbaukasten gelagert, der mit dem Unterbaukasten verschraubt ist. Diese zweiteilige Ausführung wirkt sich negativ auf die Stabilität des Druckwerks aus. Außerdem behindert der sich über viele Druckwerke erstreckende Unterbaukasten ein flexibles Zusammenstellen einzelner Druckwerke entsprechenden spezifischen Erfordernissen des Kunden.

Der Erfindung liegt die Aufgabe zugrunde, eine möglichst steife Druckwerksseitenwand für die Druckwerke einer aus mehreren Druckwerken in Reihenbauweise zusammensetzbaren Bogenrotationsdruckmaschine zu schaffen.

Diese Aufgabe wird mit dem im Anspruch 1 angegebenen Merkmalen gelöst. Gemäß der Erfindung besteht die Seitenwand des Druckwerks zumindest auf der Antriebseite. aus einem kastenförmigen, an einer Seite offenen Querschnittsprofil, das im Unterbaubereich der Seitenwand mit Hilfe eines biegesteifen und verwindungssteifen innen verrippten Deckels aus vorzugsweise Stahl oder Gußeisen mit dem Rahmen des Seitenwandkörpers fest verbunden, insbesondere verschraubt ist.

Der in seinem Oberbereich Lager für Walzen des Farbwerkes und für Zylinder des Druckwerkes aufnehmende einstückige Seitenwandkörper ist auf der offenen Seite des kastenförmigen Querschnittsprofils im Oberbaubereich außerdem durch eine Platte ausgesteift. Eine solche Platte überträgt die vorzugsweise von Reiberwalzen ausgehenden Axialkräfte direkt auf den Rahmen der kastenförmigen einstückigen Seitenwand, so daß das hohe Biege- und Torsionswiderstandsmoment einer Kastenwand vorteilhaft genutzt wird. Diese Platte kann außerdem als zusätzliche Lagerstelle für die Farbwerkswalzen genutzt werden.

Zusätzlich zu der stabilen Deckelkonstruktion können nach einem weitergehenden Erfindungsgedanken in den Rahmen des Seitenwandkörpers noch Stützen eingebaut werden, um den Seitenwandkörper zusätzlich auszusteifen.

In der Zeichnung sind Ausführungsbeispiele der Erfindung schematisch dargestellt. Es zeigen:
- Figur 1: eine Seitenansicht einer Bogenrotationsdruckmaschine aus mehreren in Reihenbauweise hintereinander angeordneten Druckwerken,
- Figur 2: eine perspektivische Prinzipdarstellung einer Kasten-Seitenwand mit Deckel im Unter- und Oberbaubereich gemäß der Erfindung,
- Figur 3: eine Seitenansicht mit Ausführungsbeispiel für einen versteiften Deckel,
- Figur 4: einen horizontalen Schnitt durch die Ausbildung nach Figur 3,
- Figur 5: eine Schnittdarstellung einer Seitenwand in der Ebene der Seitenwand mit versteifenden Stützen,
- Figur 6: einen Querschnitt der Anordnung nach Figur 5 und
- Figur 7: einen Schnitt durch ein abgeändertes Ausführungsbeispiel einer Seiten wand.

Die Figur 1 veranschaulicht eine Bogenrotationsdruckmaschine in Reihenbauweise, bei der mehrere Druckwerke 1 hintereinander angeordnet sind und ein Anleger 2 vorgesehen ist, der die in einen Bogenstapel 3 bereitgestellten Bogen vereinzelt und dem ersten Druckwerk 1 zuführt. Jedes Druckwerk 1 weist an beiden Maschinenseiten je eine Seitenwand 4 auf, in der die Lager für bogenführende Zylinder, für Farbwalzen oder dergleichen angeordnet sind. Die Seitenwände 4 der Druckwerke 1 auf beiden Maschinenseiten sind einteilig ausgeführt und miteinander in an sich bekannter Weise verbunden. Die einstückige Seitenwand 4 gliedert sich in einen Unterbaubereich 4a und einen Oberbaubereich 4b. In dem Unterbaubereich 4a sind die Lager für bogenführende Zylinder und auf der Antriebsseite (AS) die Lager für die Zahnräder des Antriebsräderzuges angeordnet. Die Lager des Plattenzylinders, des Gummituchzylinders und der Walzen des Farbwerkes befinden sich im Oberbaubereich 4b. Wenigstens auf der Antriebsseite ist der Seitenwandkörper kastenförmig ausgebildet, so daß er eine im wesentlichen ebene senkrechte Wand und einen mit dieser einstückig verbundenen, sich etwa senkrecht dazu erstreckenden Rahmen 5 aufweist, die beide eine schalenförmige Konstruktion ergeben, die nach der äußeren Maschinenseite hin offen ist. Im Bereich der Zahnräder 6 des Antriebsräderzuges sind seitlich offene Aussparungen 7 (Figuren 2, 5 bis 7) vorgesehen, durch die einzelne Zahnräder hindurchgreifen. Diese Aussparungen (7) können zur Erleichterung der Montage und Demontage dieser Zahnräder nach außen hin offen sein.

Auf die offene Seite dieser schalenförmigen Kastenkonstruktion ist gemäß der Darstellung in der Figur 2 ein steifer, innen verrippter Deckel 8 aufgesetzt und mit den Stirnflächen des Rahmens 5 durch Schrauben 9 oder dergleichen fest verbunden. Zahnräder 6 jedes Druckwerkes durchgreifen mit einem Teilumfang der seitlichen Aussparungen 7 des Rahmens 5 der Seitenwand und ermöglichen dadurch den Zahneingriff des Räderzuges zwischen benachbarten Druckwerken, deren Seitenwände in der Maschine dicht aneinandergesetzt und ebenfalls miteinander verbunden sind. Der möglichst verwindungssteif ausgeführte Deckel 8 wird vorzugsweise als Stahlkonstruktion ausgeführt oder besteht aus einem Gußteil bzw. aus einer steifen Verbundkonstruktion. Eine beispielhafte Ausführung für den Deckel 8 ist in den Figuren 3 und 4 dargestellt, wobei durch Rippen 13 und 14 eine hohe Biege- und Verwindungssteifigkeit des Deckels erreicht wird.

Im Oberbaubereich 4b ist eine steife Platte 10 vorgesehen und durch Schrauben 11 fest mit dem Seitenwandkörper verbunden. Diese Platte 10 versteift die Kastenkonstruktion der Seitenwand im Oberbaubereich 4b. Sie überträgt Axialkräfte der Reiber direkt auf den Rahmen 5 der Kastenkonstruktion der Seitenwand. Das hohe Biege- und Torsionswiderstandsmoment einer Kastenkonstruktion wird hierbei vorteilhaft genutzt. Die steife Platte 10 ist leicht entfernbar und hat somit Vorteile bei Wartungs- und Instandsetzungsarbeiten am Farbwerk. Ferner kann die steife Platte als zusätzliche Lagerstelle für die Farbwerkswalzen dienen. Zwar sind im Farbwerksbereich bereits zusätzliche Lagerstellen für die Farbwalzen in einer Seitenwand mittels einer Platte bekannt, jedoch ist diese Platte mit Stehbolzen befestigt, wodurch die Befestigung wesentlich weicher wird als bei der erfindungsgemäßen Ausbildung. Eine optimale Versteifung wird erreicht, indem zusätzlich die Platte 10 mit dem Deckel 8 form- oder kraftschlüssig, zum Beispiel durch eine Schraubverbindung 15, die in Figur 2 mit gestrichelten Linien angedeutet ist, verbunden wird.

Anstelle der durch den verwindungssteifen Deckel 8 erzielten Stützmittel oder in Ergänzung dazu sind nach dem Ausführungsbeispiel der Figuren 5 bis 7 innerhalb des Rahmens der Kastenkonstruktion wenigstens in deren Unterbaubereich 4a zusätzliche Stützen 12 montiert, durch die die Kastenkonstruktion des Seitenwandkörpers zusätzlich ausgesteift werden. Die Enden dieser Stützen 12 werden vorteilhaft durch Schrauben 11 mit den Rahmenteilen 5 der Kastenkonstruktion verbunden, um die Stützen leicht montieren und demontieren zu können. Anstelle gerader Stützen 12 nach dem Beispiel in den Figuren 5 und 6 können solche Stützen 12 auch Aussparungen im Bereich der Zahnräder 6 enthalten wie es in der Figur 7 dargestellt ist. Dies hat den Vorteil gegenüber den Figuren 5 und 6, daß Zahnradjustagen einfach möglich sind, ohne die Stützen dafür demontieren zu müssen.

Weil antriebsseitig die größeren Kräfte auftreten, wurden die Erfindungsmerkmale vorstehend anhand der Seitenwand auf der Antriebsseite erläutert. Im Hinblick auf möglichst niedrige Herstellungs- und Lagerhaltungskosten ist eine gleichartige Ausbildung der Seitenwände für die Antriebsseite und für die Bedienungsseite erstrebenswert und durchführbar.

### BEZUGSZEICHENSLISTE

- 1: Druckwerk
- 2: Anleger
- 3: Bogenstapel
- 4: Seitenwand
- 4a: Unterbaubereich
- 4b: Oberbaubereich
- 5: Rahmen
- 6: Zahnräder
- 7: Aussparungen
- 8: Deckel
- 9: Schrauben
- 10: Platte
- 11: Schrauben
- 12: Stützen
- 13: Rippen
- 14: Rippen
- 15: Schraubverbindung

## Patentansprüche

1. Druckwerk einer aus mehreren hintereinander angeordneten Druckwerken in Reihenbauweise zusammengesetzten Bogenrotationsdruckmaschine, wobei das Druckwerk einen verwindungssteifen Seitenwandkörper besitzt in Form eines kastenförmigen, an einer Seite offenen Querschnittprofils mit einem sich etwa quer zur Seitenwandebene erstreckenden Rahmen (5), der in dem die Lager von Druckzylindern aufnehmenden Unterbaubereich (4a) des Seitenwandkörpers eine oder mehrere Aussparungen (7) für den Durchgriff von Zahnrädern eines Zahnradantriebsstranges besitzt,
**dadurch gekennzeichnet,**
**daß** der Rahmen (5) in dem Unterbaubereich (4a) auf der offenen Seite des kastenförmigen Querschnittprofils durch einen abnehmbaren, innen verrippten Deckel (8) versteift ist und der Rahmen (5) weiterhin in einem Walzen eines Farbwerks aufnehmenden Oberbaubereich (4b) durch eine abnehmbar montierte Platte (10) ausgesteift ist.

2. Druckwerk nach Anspruch 1,
**dadurch gekennzeichnet,**
**daß** der Deckel (8) mit dem Rahmen (5) verschraubt ist.

3. Druckwerke nach einem der Ansprüche 1 bis 2,
**dadurch gekennzeichnet,**
**daß** der Deckel (8) und der Rahmen (5) formschlüssig ineinandergreifen.

4. Druckwerke nach einem der vorhergehenden Ansprüche,
**dadurch gekennzeichnet,**
**daß** der Deckel (8) aus Stahl oder Gußeisen oder aus einer steifen Verbundkonstruktion besteht.

5. Druckwerke nach einem der vorhergehenden Ansprüche,
**dadurch gekennzeichnet,**
**daß** die Aussparungen (7) für die erleichterte Montage der Zahnräder seitlich offen sind.

6. Druckwerke nach einem der vorhergehenden Ansprüche,
**dadurch gekennzeichnet,**
**daß** die Platte (10) zusätzliche Lagerstellen für die Farbwerkswalzen besitzt bzw. Axialkräfte der Reiberwalzen auf den Rahmen (5) überträgt.

7. Druckwerke nach einem der vorhergehenden Ansprüche,
**dadurch gekennzeichnet,**
**daß** der Rahmen (5) zwischen dem Oberbaubereich (4b) und dem Unterbaubereich (4a) der Seitenwand einen abknickenden bzw. zurückspringenden Verlauf besitzt, und
**daß** in das kastenförmige Querschnittsprofil zur Erhöhung der Steifigkeit der Seitenwand Stützen (12), Rippen oder Streben eingebaut sind, die den abknickenden Teil (5a, 5b) des Rahmens (5) mit dem Bodenteil (5c) des Rahmens (5) verbinden.

8. Druckwerke nach Anspruch 7,
**dadurch gekennzeichnet,**
**daß** die Stützen (12), Rippen oder Streben beidseitig um die Lager von die Zahnräder und die Druckzylinder verbindenden Wellen herumgeführt sind.

9. Druckwerke nach einem der vorhergehenden Ansprüche,
**dadurch gekennzeichnet,**
**daß** der Rahmen (5) bezüglich des Oberbaubereiches (4b) und des Unterbaubereiches (4a) einstückig ausgebildet ist.

## Claims

1. Printing unit of a sheet-fed rotary printing press assembled in modular construction of multiple printing units arranged in a series, the prinling unit comprising a distorsionally stiff side-wall body in the form of a box-shaped cross sectional profile open on one side and having a frame (5) extending essentially at right angles to the side-wall plane, the frame including one or more cutouts in the lower modular part (4a) of the side wall body where the bearings of printing cylinders are provided in said frame for gear wheels of the drive gear train to pass through,
**characterized in that**
the frame (5) in the lower modular part (4a) on the open side of the box-shaped cross-sectional profile is reinforced by a removable cover (8) ribbed on the inside and that the frame (5) is further reinforced in the upper modular part (4b) holding the rollers of an inking unit by means of a removably mounted plate (10).

2. Printing unit according to Claim 1.
**characterised in that**
the cover (8) is screwed on the frame (5).

3. Printing units according to one of the Claims 1 to 2,
**characterized in that**
the cover (8) and the frame (5) interlock in a form-locking manner.

4. Printing units according to one of the preceding Claims,
**characterized in that**
the cover (8) consists of steel or cast iron or of a rigid compound construction.

5. Printing units according to one of the preceding claims.
**characterized in that**
the cutouts (7) are laterally open to facilitate the mounting of the gear wheels.

6. Printing units according to one of the preceding claims.
**characterized in that**
the plate (10) provides additional places of support for the inking-unit rollers and transfers axial forces of the distributor rollers directly to the frame 5.

7. Printing units according to one of the preceding claims,
**characterized in that**
the frame (5) of the side wall runs in a deviating and rebounding fashion between the upper modular part (4b) and the lower modular part (4a) and that reinforcement elements (12), ribs or cross bars are built in the box-shaped cross sectional profile for the reinforcement of the side wall, which connect the deviating part (5a, 5b) of the frame (5) to the bottom part (5c) of the frame (5).

8. Printing units according to claim 7,
**characterized in that**
the reinforcement elements (12), ribs or cross bars extend on both sides around the bearings of the shafts connecting the gear wheels and the printing cylinders.

9. Printing unit according to one of the preceding claims.
**characterized in that**
the frame (5) is formed as one piece with regard to the upper modular part (4b) and the lower modular part (4a).

## Revendications

1. Unité d'impression d'une machine à imprimer rotative à feuilles, constituée de plusieurs unités d'impression, disposées les unes derrières les autres en série, l'unité d'impression comportant un corps à parois latérales à rigidité au gauchissement, réalisé sous la forme d'un profilé en forme de caisson à section transversale ouverte sur un côté, avec un cadre (5) s'étendant à peu près transversalement par rapport au plan de la paroi latérale, cadre qui, dans la zone de substructure ou de fondation (4a), supportant les paliers des cylindres d'impression, du corps de paroi latérale comporte un ou plusieurs évidements (7) pour le passage de roues dentées d'un train d'entraînement à roues dentées,
**caractérisée en ce que**,
dans la zone de substructure (4a), du côté ouvert du profilé à section transversale en forme de caisson, le cadre (5) est rigidifié au moyen d'un couvercle (8) à nervurage intérieur, démontable, et le cadre (5) est en outre rigidifié dans une zone de superstructure (4b) supportant un rouleau d'un groupe d'encrage, par une plaque (10) montée de façon amovible.

2. Unité d'impression selon la revendication 1,
**caractérisée en ce que** le couvercle (8) est vissé au cadre (5).

3. Unités d'impression selon l'une des revendications 1 à 2, **caractérisées en ce que** le couvercle (8) et le cadre (5) s'engagent l'un dans l'autre, en produisant une liaison à ajustement de forme.

4. Unités d'impression selon l'une des revendications précédentes, **caractérisées en ce que** le couvercle (8) est en acier ou en fonte, ou bien en une construction composite rigide.

5. Unités d'impression selon l'une des revendications précédentes, **caractérisées en ce que** les évidements (7), prévus pour faciliter le montage des roues dentées, sont ouverts latéralement.

6. Unités d'impression selon l'une des revendications précédentes, **caractérisées en ce que** la plaque (10) comporte des points de tourillonnement supplémentaires pour les rouleaux de l'unité d'encrage ou transmet des efforts axiaux des rouleaux broyeurs au cadre (5).

7. Unités d'impression selon l'une des revendications précédentes, **caractérisées en ce que**, entre la zone de superstructure (4b) et la zone de substructure (4a) de la paroi latérale, le cadre (5) est d'une allure brisée et/ou en retrait, et **en ce que** des appuis (12), des nervures ou des entretoises, reliant la partie (5a, 5b) à allure brisée du cadre (5) à la partie fond (5c) du cadre (5), sont intégrés dans le profil à section transversale en forme de caisson, afin d'augmenter la rigidité de la paroi latérale.

8. Unités d'impression selon la revendication 7,
**caractérisées en ce que** les appuis (12), les nervures ou les entretoises sont passées des deux côtés, autour des paliers d'arbres reliant les roues dentées et les cylindres d'impression.

9. Unités d'impression selon l'une des revendications précédentes, **caractérisées en ce que** le cadre (5) est réalisé d'une seule pièce, pour ce qui concerne la zone de superstructure (4b) et la zone de structure (4a).
